# EUROPÄISCHE PATENTSCHRIFT

(11) **EP 2 117 986 B1**
(45) Veröffentlichungstag und Bekanntmachung des Hinweises auf die Patenterteilung: **23.05.2018**
(21) Anmeldenummer: 07819700.1
(22) Anmeldetag: 08.11.2007
(51) Int. Cl.: B67B 3/00, B67C 7/00

(54) **VERFAHREN ZUM VERSCHLIEßEN VON BEHÄLTERN SOWIE VERSCHLIEßMASCHINE**
METHOD FOR CLOSING RECEPTACLES, AND CLOSING MACHINE
PROCÉDÉ DE BOUCHAGE DE RÉCIPIENTS ET MACHINE À BOUCHER

(30) Priorität: 23.12.2006 DE 102006061498; 23.12.2006 DE 202006019465 U
(43) Veröffentlichungstag der Anmeldung: 18.11.2009
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2007/009693
(87) Internationale Veröffentlichungsnummer: WO 2008/077446

(56) Entgegenhaltungen:
- EP-A- 0 272 736
- EP-A- 1 486 454
- WO-A-94/25347
- GB-A- 168 588
- GB-A- 2 174 682
- US-A- 3 246 447

## Beschreibung

Die Erfindung bezieht sich auf ein Verfahren zum Verschließen von Flaschen oder dergleichen Behälter gemäß Oberbegriff Patentanspruch 1 sowie auf eine Verschließmaschine gemäß Oberbegriff Patentanspruch 16.

Bei einer Vielzahl von Produkten, insbesondere bei vielen Getränken besteht das Problem, dass die Haltbarkeit und/oder Qualität, insbesondere auch der Geschmack solcher in Flaschen oder dergleichen Behälter aufgefüllter Produkte durch Luft- bzw. Sauerstoffeinschluss stark beeinträchtigt werden können. Dabei erfolgt der Sauerstoffeintrag oder Sauerstoffeinschluss insbesondere während oder auch nach dem Füllen und vor und/oder während des Verschließens beispielsweise über die offene Behältermündung.

Um hier Abhilfe zu schaffen, ist es bei kohlensäurehaltigen Produkten, z. B. Bier bereits üblich, ein gesteuertes Aufschäumen des in den jeweiligen Behälter (z .B. Flasche oder Dose) eingebrachten Produktes zu bewirken, und zwar jeweils durch Einspritzen eines Aufschäummediums, z.B. durch Einspritzen von sterilem Wasser oder einer geringen Menge des abgefüllten Produktes, um so mit dem hierbei gebildeten Schaum über dem Produkt- oder Füllgutspiegel im jeweiligen Behälter die vorhandene Luft oder den vorhandenen Sauerstoff zu verdrängen, bevor dann das Verschließen des jeweiligen Behälters erfolgt. Nachteilig ist dabei u.a., dass durch das Aufschäumen nicht unerhebliche Produktverluste eintreten können und es außerdem erforderlich ist, den Aufschäumprozess so zu steuern, dass ein Überschäumen oder Austreten des Produktes und damit eine Verschmutzung des Behälters an seiner Außenfläche vermieden sind.

Aufgabe der Erfindung ist es, ein Verfahren sowie eine Verschließmaschine aufzuzeigen, mit dem bzw. mit der unter Vermeidung eines Aufschäumens des jeweiligen Produktes oder Füllgutes ein die Haltbarkeit und/oder Qualität insbesondere auch von sauerstoff-empfindlichen Produkten beeinträchtigender Sauerstoffeinschluss in gefüllten und verschlossenen Behältern vermieden wird.

Die WO 94/25347 A1 offenbart einen Verschließer, bei welchem eine Gas- und Verschlussglocke auf der Schulter eines Behälters abgesenkt und abgedichtet wird, wobei während des Verschließens die Einleitung eines Gases in diesen inneren Raum erfolgt, um den Luftsauerstoff zu verdrängen.

Eine vergleichbare Vorrichtung zeigt die US 3 246 447, bei der ebenfalls behälterweise eine Glocke im Verschlussvorgang den Mündungsraum eines Behälters umschließt und in den der nötige Verschlussdeckel aufgenommen wird, wobei weiterhin Inertgas einführbar ist, um Sauerstoff aus diesem Innenraum der Glocke zu verdrängen. Eine hierzu verbesserte Lösung schlägt die EP 0 272 736 A1 vor, bei der in einem ersten Schritt ein Vakuum in der an der Behälterschulter abgedichteten Verschlussglocke erzeugt wird. Nachfolgend wird dann in den evakuierten Innenraum der Glocke ein Inertgas eingeleitet und der Behälter verschlossen. Nachteilig an diesen Vorrichtungen ist, dass der Einzelüberdeckung von Behältern bezüglich der Maschinenleistungen sehr limitierend ist.

Die GB 2 174 682 A beschreibt einen Kronkorkenverschließer, bei dem eine Behältermündung in einem umlaufenden Verschlussraum aufgenommen wird, wobei die Behältermündung von einem umlaufenden Abschnitt und einem feststehenden, radial äußeren Führungsteil getragen wird. Der Verschlussraum weist seitliche Zuleitungskanäle für ein Inertgas auf, um Sauerstoff aus dem Gasraum in den gefüllten Flaschen zu verdrängen, wozu die Behältermündung mit Inertgas horizontal überströmt wird. Nachteilig ist hierbei, dass in dem Gasraum sehr hohe Turbulenzen durch einerseits drehende und andererseits feststehende Raumteile entstehen, so dass zur sicheren Verdrängung von Sauerstoff aus dem Mündungsbereich eines Behälters sehr große Volumina an Inertgas aufgewendet werden müssen.

Mit der Erfindung ist zumindest eine deutlichere Reduzierung des Sauerstoffeinschlusses in mit einem Füllgut gefüllten und verschlossene Behälter derart erreicht, dass selbst bei sauerstoff-empfindlichen Produkten eine lange Haltbarkeit ohne Minderung der Qualität erzielt wird. Überschäumverluste, wie sie bisher durch das Verdrängen von Luft bzw. Sauerstoff durch Aufschäumen in Kauf genommen werden mussten, sind ebenfalls vermieden.

Ebenfalls wird es durch die Anwendung der Erfindung ermöglicht, auf die, dem Fachmann bekannten, äußerst kostenintensiven und wartungsanfälligen Hochdruckeinspritzanlagen zur Aufschäumung des Füllgutes zu verzichten.

Bei der Erfindung ist die Inertgas-Atmosphäre in einem Inertgasraum oder einem Teilraum eines Inertgasraumes eingeschlossen, der (Inertgasraum oder Teilraum) von oder an der Verschließmaschine gebildet ist, beispielsweise von einer Einhausung an der Verschließmaschine. Durch diese Ausbildung ist gewährleistet, dass der mit dem Inertgas zu versorgende und die Inertgas-Atmosphäre enthaltende Raum ein möglichst geringes Volumen aufweist.

Bei einer Ausführungsform der Erfindung sind die Behälter jeweils insgesamt, d.h. mit ihrer gesamten Behälterhöhe beim Verschließen in dem Inertgasraum oder Teilraum aufgenommen, wobei die Höhe des Inertgasraumes bzw. Teilraumes dann beispielsweise im Wesentlichen nur der Höhe der Behälter entspricht.

Bei einer weiteren, bevorzugten Ausführungsform der Erfindung sind die Behälter jeweils beim Verschließen nur mit einem ihre Behältermündung aufweisenden Mündungsbereich, d.h. mit einer die jeweilige Behältermündung aufweisenden Teilhöhe in dem Inertgasraum oder Teilraum aufgenommen, so dass sich ein besonders kleines Volumen für den mit dem Inertgas zu versorgenden Raum ergibt.

Weiterbildungen der Erfindung sind Gegenstand der Unteransprüche. Die Erfindung wird im Folgenden anhand der Figuren an einem Ausführungsbeispiel näher erläutert. Es zeigen:
- Fig. 1: in schematischer Darstellung eine Anlage zum Füllen von Flaschen oder dergleichen Behälter mit einem flüssigen Füllgut sowie zum Verschließen der Behälter in einer Inertgas-Atmosphäre;
- Fig. 2: in vereinfachter Darstellung eine Verschließmaschine der Anlage der Figur 1;
- Fig. 3: und 4 jeweils in vergrößerter Einzeldarstellung verschiedene Positionen der Verschließmaschine der Figur 2.

Die in den Figuren allgemein mit 1 bezeichnete Anlage dient zum Füllen von bei der dargestellten Ausführungsform als Flaschen 2 ausgebildeten Behältern mit einem flüssigen Produkt oder Füllgut, beispielsweise mir einem Getränk, sowie zum Verschließen der Flaschen 2 nach dem Füllen.

Die Anlage 1 umfasst hierfür eine Füllmaschine 3, die beispielsweise die übliche dem Fachmann bekannte Ausbildung mit einem um eine vertikale Maschinenachse umlaufend angetriebenen Rotor 4 (Pfeil A) und mit einer Vielzahl von am Umfang des Rotors 4 ausgebildeten Füllpositionen aufweist, sowie eine Verschließmaschine 5 ebenfalls umlaufender Bauart, d.h. mit einem um eine vertikale Maschinenachse VA umlaufend (Pfeil B) angetriebenen Rotor 6, an dessen Umfang eine Vielzahl von Verschließpositionen 7 (z.B. Figur 2) gebildet sind.

Die Flaschen 2 werden aufrecht stehend, d.h. mit ihrer Flaschenachse in vertikaler Richtung orientiert über einen Transporteur 8 dem u.a. von einem Transport- oder Einlaufstern 9.1 gebildeten Behälter- oder Flascheneinlauf 9 der Füllmaschine 3 zugeführt. Die gefüllten Flaschen 2 gelangen über eine von mehreren Transportsternen 10.1 - 10.3 gebildete Transportstrecke 10 jeweils einzeln an eine der Verschließpositionen 7 der Verschließmaschine 5 und werden nach dem Verschließen über einen den Behälterauslauf 11 bildenden Transport- oder Auslaufstern 11.1 an dem Transporteur 12 zum Abtransportieren der gefüllten und verschlossenen Flaschen 2 weiter geleitet. Die Verschließpositionen 7 sind am Umfang des Rotors 6 in gleichmäßigen Winkelabständen um die vertikale Maschinenachse VA der Verschließmaschine 5 verteilt vorgesehen.

In der Anlage 1, bei der die Füllmaschine 3 und der Verschließer 5 auch zu einem Block zusammengefasst sein können, erfolgt das Verschließen der Flaschen 2 mit Verschlüssen 13, die als Kronenkorken dargestellt sind, aber auch anders ausgeführt sein können. Jede Verschließposition 7 besteht hierfür aus einem Verschließwerkzeug 14 sowie aus einem Behälter- oder Flaschenträger 15, der unterhalb des zugehörigen Verschließwerkzeugs 14 vorgesehen und bei der dargestellten Ausführungsform als Flaschenteller ausgebildet ist, auf dem die jeweilige Flasche 2 während des Verschließens mit ihrem Boden 2.1 aufsteht.

Die Verschließpositionen 7 bzw. deren Verschließwerkzeuge 14 sind in der dem Fachmann an sich bekannten Weise so ausgebildet, dass sie beim Umlaufen des Rotors 6 um die Achse VA an einer Verschlusszuführungsposition 16 (Fig. 2) jeweils einen Verschluss 13 aufnehmen, diesen Verschluss 13 dann auf einem an die Position 16 anschließenden Winkelbereich der Drehbewegung des Rotors 6 auf die Behälter- oder Flaschenmündung 2.2 der jeweiligen Flasche 2 aufsetzen und an dieser Mündung unter Anpressen mit einem Stempel 14.1 sowie durch Verformen mit einem Verschließkonus 14.3 fixieren, wie dies in der Figur 2 rechts an der Position 17 dargestellt ist.

Die Besonderheit der Verschließmaschine 5 besteht darin, dass das Verschließen der Flaschen 2 mit den Verschlüssen 13 in einer Inertgas-Atmosphäre erfolgt, d.h. die Verschließwerkzeuge 14, d.h. deren mit den Verschlüssen 13 und Flaschen 2 zusammenwirkende Funktionselemente, nämlich bei der dargestellten Ausführung deren Stempel 14' und Verschließkonen 14" in einem Inertgasraum 18 angeordnet sind, der ständig von einem Inertgas durchströmt wird und dessen Atmosphäre einen zumindest stark reduzierten Sauerstoffanteil aufweist. In diesen Inertgasraum 18 bzw. in einen Teilraum 18.1 dieses Inertgasraums 18 reichen während des Verschließprozesses auch die Flaschen 2 mit ihrem die Flaschenmündung 2.2 aufweisenden Mündungsbereich hinein. Bei der dargestellten Ausführungsform ist der Inertgasraum 18 als ein die Achse VA konzentrisch umschließender Ringraum ausgebildet, und zwar beispielsweise begrenzt durch mehrere Wandelemente, nämlich durch ein äußeres, die Achse AV konzentrisch umschließendes kreiszylinderförmiges Wandelement 19, durch ein Inneres, die Achse VA ebenfalls konzentrisch umschließendes kreiszylinderförmiges Wandelement 20, durch ein in einer Ebener senkrecht zur Achse VA angeordnetes und diese Achse konzentrisch umschließendes unteres kreisringförmiges Wandelement 21 sowie durch ein die Achse VA umschließendes oberes kreisringförmiges Wandelement 22.

Mit Ausnahme des Wandelementes 19 sind die Wandelemente 20 - 22 an dem Rotor 6 vorgesehen, und zwar derart, dass das Wandelement 21 außen liegend bis an den unteren Rand des Wandelementes 19 reicht und den Inertgasraum 18 dort bis auf einen zwischen den Wandelementen 19 und 21 verbleibenden Spalt 24 verschließt. Der Durchmesser der Wandelemente 19 und 20 ist so gewählt, dass das Wandelement 19 von der Achse VA weiter entfernt ist als die Verschließwerkzeuge 5 und von diesen ausreichend radial beabstandet ist. Der Durchmesser des vom Wandelement 19 konzentrisch umschlossenen Wandelementes 20 so gewählt, dass dieses der Achse VA näher liegt als die Verschließwerkzeuge 5 und von diesen ausreichend radial beabstandet ist.

In dem unteren Wandelement 21 ist an jeder Verschließposition 7 eine Öffnung 25 vorgesehen, durch welche die jeweilige Flasche 2 beim Verschließen von unten her mit ihren die Flaschenmündung 2.2 aufweisenden Mündungsbereich in den unteren Teilraum 18.1 des Inertgasraums 18 hineinreicht. Um dies zu ermöglichen sind die Behälterträger 15 beispielsweise durch nicht dargestellte Hubeinrichtungen in jeweils einer Achsrichtung parallel zur Achse VA gesteuert anhebbar und absenkbar. Nach der Übergabe jeweils einer Flasche 2 an eine Verschließposition 7 wird der zunächst abgesenkte Behälterträger 15 für den Verschließvorgang angehoben und die betreffende Flasche 2 dabei mit ihrem Mündungsbereich durch die Öffnung 25 in den Teilraum 18.1 hinein bewegt. Nach dem Verschließen wird die betreffende Flasche 2 mit dem jeweiligen Behälterträger 15 wieder abgesenkt, so dass sich diese vollständig außerhalb des Inertgasraums 18 befindet.

Ebenfalls denkbar, und in den Schutzbereich der vorliegenden Erfindung fallend, sind Ausgestaltungen, bei welchen auf Hubeinrichtungen verzichtet wird. Bei einer solchen Vorrichtung ist das Wandelement 21 beispielsweise als ebene Scheibe mit an ihrem Rand befindlichen Aufnahmetaschen für den Behälterhals ausgebildet. Die Behälter werden ohne Veränderung ihrer Ortshöhe durch geeignete Überschubmittel in diese Aufnahmetaschen eingeschoben. Die offenen Außenkanten der Taschen werden beispielsweise durch ein nicht umlaufendes Element verschlossen, wodurch der Sterilluftverbrauch gering gehalten werden kann.

Dort, wo die Verschlüsse 13 an der Verschlussaufnahmeposition an die sich an dieser Position vorbei bewegenden Verschließwerkzeuge 14 übergeben werden, ist das äußere Wandelement 19 mit einer Öffnung 26 versehen.

Zum Zuführen des Inertgases dienen Anschlüsse 27, die im oberen Bereich des Wandelementes 19 um die Achse VA verteilt vorgesehen sind. Die Anschlüsse 27 münden jeweils in einem oberen Teilraum 18.2 des Innenraumes 18. Zwischen den beiden Teilräumen 18.1 und 18.2 ist eine perforierte Zwischenwand 28 vorgesehen. Diese ist bei der dargestellten Ausführungsform ebenfalls kreisringförmig ausgebildet und in einer Ebene senkrecht zur Achse VA angeordnet. Durch die perforierte Zwischenwand 28 (Lochblech oder Laminator) wird im Teilraum 18.1 eine gleichmäßig verteilte laminare oder im wesentlichen gleichmäßig verteilte laminare Strömung des Inertgases in vertikaler Richtung von oben nach unten erreicht, d.h. mit einer auf die Flaschenmündungen 2.2 gerichteten Strömungsrichtung, wie dies in den Figuren 2 - 4 mit den Pfeilen C angedeutet ist.

Bei der dargestellten Ausführungsform ist an dem Wandelement 19 in Drehrichtung B des Rotors 6 auf die Position 16 folgend, an der die Übergabe der Verschlüsse 13 an die Verschließwerkzeuge 14 erfolgt, wenigstens eine Düse 29 vorgesehen, an der die Flaschen 2 mit ihrer Flaschenmündung 2.2 vorbei bewegt werden. Mit der Düse 29 wird jede Flasche 2 innen, d.h. in dem oberhalb des Füllgutspiegels vorhandenen bzw. vom Füllgut nicht eingenommenen Flascheninnenraum mit einem Strahl 30 aus Inertgas beaufschlagt (Inertgasbegasung), um so in der jeweiligen Flasche 2 vorhandene Luftreste und Sauerstoffreste zu entfernen.

Das über die Anschlüsse 27 sowie über die Düse 29 zugeführte Inertgas tritt aus dem Inertgasraum 18 bzw. aus dem Teilraum 18.1 an Öffnungen aus, die im unteren Bereich des Teilraumes 18.1 nicht nur von dem Spalt 23, sondern insbesondere auch von dem jeweiligen Ringspalt zwischen dem Rand der Öffnungen 25 und den Mündungsbereichen der Flaschen 2 sowie von der Öffnung 26 gebildet sind, so dass die Flaschen 2 an ihren Mündungsbereich, die Verschließwerkzeuge 14 sowie auch die Verschlüsse 3 an den Verschließwerkzeugen 14 und beim Zuführen vom Inertgas intensiv umströmt werden und dadurch bei einem geringen Inertgas-Verbrauch ein das Produkt bzw. das Füllgut schädigender Sauerstoffeintrag in den Flaschen 2 wirksam verhindert ist.

Speziell durch die Verwendung der Düsen 29 ist es möglich, einen die Qualität und/oder die Haltbarkeit beeinträchtigenden Sauerstoffeintrag in das Füllgut zu vermeiden, obwohl das Füllen der Flaschen 2 und auch der Transport der gefüllten Flaschen 2 über die Transportstrecke 10 an die Verschließmaschine 5 beispielsweise unter Normal-Atmosphäre erfolgen und lediglich das Verschließen der Flaschen 2 in der Inertgas-Atmosphäre vorgenommen wird, um so insbesondere auch einen möglichst geringen Verbrauch an Inertgas sicher zu stellen. Zur Reduzierung des Verbrauchs an Inertgas trägt weiterhin auch bei, dass die Flaschen 2 beim Verschließen lediglich mit ihrem Mündungsbereich in den Inertgasraum 18 bzw. in den dortigen Teilraum 18.1 hineinreichen, der Inertgasraum 18 also eine im Vergleich zur Höhe der Flaschen reduzierte Höhe aufweist und somit mit relativ kleinem Volumen ausgeführt werden kann.

Als Inertgas für die Inertgas-Atmosphäre und/oder für die Inertgasbegasung eignen sich beispielsweise CO₂ oder CO₂-Gas und/oder Stickstoff.

Die Erfindung wurde voranstehend an einem Ausführungsbeispiel beschrieben. Es versteht sich, dass zahlreiche Änderungen sowie Abwandlungen möglich sind, ohne dass dadurch der der Erfindung zugrunde liegende Erfindungsgedanke verlassen wird.

So ist die Erfindung selbstverständlich nicht auf die Verwendung von Verschlüssen 13 in Form von Kronenkorken beschränkt, sondern schließt auch die Verwendung anderer Verschlüsse bzw. die Anwendung bei auf andere Verschlüsse angepassten Verschließmaschinen ein.

### Bezugszeichenliste

- 1: Anlage
- 2: Flasche
- 2.1: Flaschenboden
- 2.2: Flaschenmündung
- 3: Füllmaschine
- 4: Rotor der Füllmaschine 3
- 5: Verschließmaschine
- 6: Rotor der Verschließmaschine 5
- 7: Verschließposition
- 8: Transporteur zum Zuführen der leeren Flaschen 2
- 9: Flaschen- oder Behältereinlauf
- 9.1: Einlauf- oder Transportstern
- 10: Transportstrecke
- 10.1, 10.2, 10.3: Transportstern
- 11: Flaschen- oder Behälterauslauf
- 11.1: Auslauf- oder Transportstern
- 12: Transporteur
- 13: Verschluss
- 14: Verschlusswerkzeug
- 14.1: Stempel
- 14.2: Verschließkonus
- 15: Behälter- oder Flaschenträger
- 16: Übergabeposition für Verschlüsse 13
- 17: Position
- 18: Inertgasraum
- 18.1, 18.2: Teilraum
- 19 - 22: Wandelement
- 23, 24: Spalt
- 25, 26: Öffnung
- 27: Anschluss für die Einleitung des Inertgases
- 28: perforierte Zwischenwand
- 29: Düse
- 30: Düsenstrahl
- A: Drehrichtung des Rotors 4
- B: Drehrichtung des Rotors 6
- C: laminare Strömung des Inertgases
- D: Austritt des Inertgases an den Öffnungen 25
- E: Austritt des Inertgases an den Öffnungen 26

## Patentansprüche

1. Verfahren zum Verschließen von Flaschen, Dosen oder dergleichen Behälter (2), insbesondere von mit einem sauerstoff-empfindlichen Füllgut gefüllten Behältern (2) mit einer Verschließmaschine (5) unter Inertgas-Atmosphäre erfolgt, bei welcher Verschließmaschine (5) ein um eine vertikale Maschinenachse (VA) umlaufend antreibbarer Rotor (6) mit mehreren am Umfang des Rotors (6) ausgebildeten und jeweils wenigstens ein Verschließwerkzeug (14) aufweisenden Verschließstationen (7) ausgebildet wird, wobei der Inertgasraum (18) oder Teilraum (18.1) als ein die Maschinenachse (VA) umschließender Ringraum ausgebildet wird, und bei dem das Verschließen der Behälter (2) in dem von der Verschließmaschine (5) gebildeten, die Inertgas-Atmosphäre enthaltenden Inertgasraum (18) oder Teilraum (18.1) erfolgt, in welchem die Behälter (2) während des Verschließens wenigstens im Bereich ihrer Behältermündung (2.2) aufgenommen sind.

2. Verfahren nach Anspruch 1, **dadurch gekennzeichnet, dass** das Verschließen der Behälter (2) in einer den Inertgasraum (18) oder Teilraum(18.1) bildenden Einhausung (19 - 22) der Verschließmaschine (5) erfolgt.

3. Verfahren nach Anspruch 1 oder 2, **dadurch gekennzeichnet, dass** die Behälter (2) während des Verschließens nur mit einem die jeweilige Behältermündung (2.2) aufweisenden Mündungsbereich oder mit einer die jeweilige Behältermündung (2.2) aufweisenden Behälterteilhöhe in dem Inertgasraum (18) oder Teilraum (18.1) aufgenommen sind.

4. Verfahren nach Anspruch 1 oder 2, **dadurch gekennzeichnet, dass** die Behälter (2) während des Verschließens jeweils insgesamt, d.h. mit ihrer gesamten Behälterhöhe in dem Inertgasraum (18) oder Teilraum (18.1) aufgenommen sind.

5. Verfahren nach einem der vorhergehenden Ansprüche, **dadurch gekennzeichnet, dass** das Inertgas der Inertgas-Atmosphäre CO₂ oder CO₂-Gas und/oder Stickstoff ist.

6. Verfahren nach einem der vorhergehenden Ansprüche, **dadurch gekennzeichnet, dass** die Inertgas-Atmosphäre einen Sauerstoffgehalt von deutlich unter 20 % aufweist.

7. Verfahren nach Anspruch 6, **dadurch gekennzeichnet, dass** die Inertgas-Atmosphäre einen Sauerstoffgehalt < 5 % aufweist.

8. Verfahren nach einem der vorhergehenden Ansprüche, **dadurch gekennzeichnet, dass** vor dem Verschließen der Behälter (2) eine jeweils wenigstens einmalige Begasung jedes Behälters über seine Behältermündung (2.2) mit einem Inertgas erfolgt.

9. Verfahren nach Anspruch 8, **dadurch gekennzeichnet, dass** die Begasung der Behälter (2) in dem Inertgas-Atmosphäre enthaltenden Inertgasraum (18) oder Teilraum (18.1) erfolgt.

10. Verfahren nach Anspruch 8 oder 9, **dadurch gekennzeichnet, dass** die Begasung der Behälter durch wenigstens einen aus einer Düse (29) austretenden Inertgas-Strahl erfolgt.

11. Verfahren nach einem der vorhergehenden Ansprüche, **dadurch gekennzeichnet, dass** im Inertgasraum (18) oder Teilraum (18.1) eine Inertgas-Strömung, beispielsweise eine laminare oder im Wesentlichen laminare Inertgas-Strömung erzeugt wird.

12. Verfahren nach Anspruch 11, **dadurch gekennzeichnet, dass** die Behälter (2) zumindest im Bereich ihrer Behältermündung (2.2) beim Verschließen von dem Inertgas umströmt werden.

13. Verfahren nach Anspruch 11 oder 12, **dadurch gekennzeichnet, dass** im Inertgasraum (18) oder im Teilraum (18.1) eine auf die Behältermündungen (2.2) gerichtete Inertgas-Strömung erzeugt wird, beispielsweise mit einer Strömungsrichtung von oben nach unten oder im Wesentlichen von oben nach unten.

14. Verfahren nach einem der vorhergehenden Ansprüche, **dadurch gekennzeichnet, dass** zum Verschließen der Behälter (2) verwendete Verschlüsse (13) während und/oder vor dem Aufbringen auf die Behälter (2) von dem Inertgas umströmt werden.

15. Verfahren nach einem der vorhergehenden Ansprüche, **dadurch gekennzeichnet, dass** das Füllen der Behälter (2) in einer Umgebungsatmosphäre erfolgt.

16. Verschließmaschine zum Verschließen von mit einem Produkt oder Füllgut, insbesondere mit einem sauerstoff-empfindlichem Füllgut gefüllten Flaschen, Dosen oder dergleichen Behälter (2) an ihren Behältermündungen (2.2) unter Verwendung von Verschlüssen (13) unter Inertgas-Atmosphäre, mit wenigstens einer Verschließstation (7) mit einem Verschließwerkzeug (14), wobei wenigstens ein an der Verschließmaschine (5) ausgebildeter und mit dem Inertgas beaufschlagbaren Inertgasraum (18) oder Teilraum (18.1) vorgesehen ist, in welchem der jeweils zu verschließende Behälter (2) während des Verschließens zumindest mit einem die Behältermündung (2.2) aufweisenden Bereich aufgenommen ist, wobei die Verschließmaschine (5) einen um eine vertikale Maschinenachse (VA) umlaufend antreibbaren Rotor (6) mit mehreren am Umfang des Rotors (6) ausgebildeten und jeweils wenigstens ein Verschließwerkzeug (14) aufweisenden Verschließstationen (7) umfasst, und wobei der Inertgasraum (18) oder Teilraum (18.1) als ein die Maschinenachse (VA) umschließender Ringraum ausgebildet ist.

17. Verschließmaschine nach Anspruch 16, **dadurch gekennzeichnet, dass** die Behälter (2) während des Verschließens nur mit einem die jeweilige Behältermündung (2.2) aufweisenden Mündungsbereich oder mit einer die jeweilige Behältermündung (2.2) aufweisenden Behälterteilhöhe in dem Inertgasraum (18) oder Teilraum (18.1) aufgenommen sind.

18. Verschließmaschine nach Anspruch 16, **dadurch gekennzeichnet, dass** die Behälter (2) während des Verschließens jeweils insgesamt, d.h. mit ihrer gesamten Behälterhöhe in dem Inertgasraum (18) oder Teilraum (18.1) aufgenommen sind.

19. Verschließmaschine nach einem der vorhergehenden Ansprüche 16 bis 18, **dadurch gekennzeichnet, dass** die wenigstens eine Verschließstation (7) ein Verschließwerkzeug (14) aufweist, welches zumindest während des Verschließens wenigstens mit seinen mit den jeweiligen Verschluss (13) und/oder Behälter (2) zusammen wirkenden Funktionselementen (14.1, 14.2) in dem Inertgasraum (18) aufgenommen ist.

20. Verschließmaschine nach einem der vorhergehenden Ansprüche 16 bis 19, **dadurch gekennzeichnet, dass** der Inertgasraum (18) durch eine Einhausung (19 - 22) von der Umgebungsatmosphäre getrennt ist.

21. Verschließmaschine nach Anspruch 16, **dadurch gekennzeichnet, dass** die den Inertgasraum (18) oder Teilraum (18.1) begrenzenden Einhausung (19 - 22) teilweise mit dem Rotor (6) umlaufend sowie teilweise ortsfest, d.h. mit dem Rotor (6) nicht umlaufend ausgebildet ist.

22. Verschließmaschine nach einem der vorhergehenden Ansprüche 16 bis 21, **dadurch gekennzeichnet, dass** die wenigstens eine Verschließstation (7) zumindest einen Behälterträger (15) aufweist, und dass der Behälterträger (15) außerhalb des Inertgasraumes (18) vorgesehen ist.

23. Verschließmaschine nach einem der vorhergehenden Ansprüche 16 bis 22, **gekennzeichnet durch** Anschlüsse (27) zum Zuführen des Inertgases in den Inertgasraum (18), sowie durch Auslässe (23, 25, 26) zum Abführen des Inertgases aus dem Inertgasraum (18).

24. Verschließmaschine nach einem der vorhergehenden Ansprüche 16 bis 23, **gekennzeichnet durch** Mittel (28) zur Erzeugung einer Inertgas-Strömung, vorzugsweise einer laminaren oder im Wesentlichen laminaren Inertgas-Strömung innerhalb des Inertgasraumes (18) oder des Teilraumes (18.1).

25. Verschließmaschine nach Anspruch 24, **gekennzeichnet durch** Mittel (28) zur Erzeugung einer Inertgas-Strömung, mit der die Behälter (2) zumindest im Bereich ihrer Behältermündung (2.2) beim Verschließen umströmt werden.

26. Verschließmaschine nach Anspruch 24 oder 25, **gekennzeichnet durch** Mittel (28) zur Erzeugung einer auf die Behältermündungen (2.2) gerichtete Inertgas-Strömung, beispielsweise mit einer Strömungsrichtung von oben nach unten oder im Wesentlichen von oben nach unten.

27. Verschließmaschine nach einem der vorhergehenden Ansprüche 16 bis 26, **gekennzeichnet durch** Mittel (29) zum Begasen der Behälter (2) an ihrem vom Füllgut nicht eingenommenen Innenraum mit dem Inertgas.

28. Verschließmaschine nach Anspruch 27, **dadurch gekennzeichnet, dass** die Mittel zum Begasen der Behälter (2) im Inertgasraum (18) vorgesehen sind.

29. Verschließmaschine nach Anspruch 27 oder 28, **dadurch gekennzeichnet, dass** die Mittel zum Begasen der Behälter (2) von wenigstens einer Düse zum Ausbringen wenigstens eines Inertgas-Strahls gebildet sind.

30. Verschließmaschine nach einem der vorhergehenden Ansprüche 16 bis 29, **dadurch gekennzeichnet, dass** das Inertgas CO₂ und/oder Stickstoff ist.

31. Verschließmaschine nach einem der vorhergehenden Ansprüche 16 bis 30, **dadurch gekennzeichnet, dass** sie in einer Anlage (1) zum Füllen und Verschließen der Behälter (2) einer Füllmaschine (3) nachgeschaltet ist, in der das Füllen der Behälter (2) vorzugsweise unter Normal-Atmosphäre erfolgt.

## Claims

1. Method for closing bottles, cans, or similar receptacles (2), in particular of receptacles (2) filled with an oxygen-sensitive product, carried out with a closing machine (5) under an inert-gas atmosphere, with which closing machine (5) a rotor (6) is formed, which can be driven about a vertical machine axis (VA), with a plurality of closing stations (7) are formed at the circumference of the rotor (6), each comprising at least one closing tool (14), wherein the inert-gas chamber (18) or part chamber (18.1) is configured as a ring chamber surrounding the machine axis (MA), and with which the closing of the receptacles (2) takes place in the inert-gas chamber (18) or part chamber (18.1) formed by the closing machine (5) and containing the inertgas atmosphere, in which the receptacles (2) are taken up during the closing at least in the region of their receptacle mouth (2.2).

2. Method according to claim 1, **characterised in that** the closing of the receptacles (2) takes place in an enclosing housing (19-22) of the closing machine (5), forming the inert-gas chamber (18) or part chamber (18.1).

3. Method according to claim 1 or 2, **characterised in that** the receptacles (2), during the closing, are taken up only by the mouth region comprising the respective receptacle mouth (2.2) or by a receptacle part height comprising the respective receptacle mouth (2.2) in the inert-gas chamber (18) or part chamber (18.1).

4. Method according to claim 1 or 2, **characterised in that** the receptacles (2), during the closing, are in each case taken up as a whole, i.e. with their entire receptacle height, in the inert-gas chamber (18) or part chamber (18.1).

5. Method according to any one of the preceding claims, **characterised in that** the inert gas of the inert-gas atmosphere is CO₂ or CO₂ gas and/or nitrogen.

6. Method according to any one of the preceding claims, **characterised in that** the inert-gas atmosphere exhibits an oxygen content of perceptibly less than 20%.

7. Method according to claim 6, **characterised in that** the inert-gas atmosphere exhibits an oxygen content of < 5 %.

8. Method according to any one of the preceding claims, **characterised in that**, before the closing of the receptacles (2), in each case at least one single gassing of each receptacle with an inert gas takes place by way of its receptacle mouth (2.2).

9. Method according to claim 8, **characterised in that** the gassing of the receptacles (2) takes place in the inert-gas chamber (18) or part chamber (18.1) containing the inert-gas atmosphere.

10. Method according to claim 8 or 9, **characterised in that** the gassing of the receptacles takes place by means of at least one inert-gas jet emerging from a nozzle (29).

11. Method according to any one of the preceding claims, **characterised in that** in the inert-gas chamber (18) or part chamber (18.1) an inert-gas flow is produced, such as, for example, a laminar or essentially laminar inert-gas flow.

12. Method according to claim 11, **characterised in that** the receptacles (2) are flowed around by the inert gas during the closing, at least in the region of their receptacle mouth (2.2).

13. Method according to claim 11 or 12, **characterised in that** an inert-gas flow is produced in the inert-gas chamber (18) or in the part chamber (18.1), which is directed onto the receptacle mouths (2.2), for example with a flow direction from top to bottom, or essentially from top to bottom.

14. Method according to any one of the preceding claims, **characterised in that** closure elements (13) used for the closing of the receptacles (2) are flowed around by the inert gas during and/or before being applied onto the receptacles (2).

15. Method according to any one of the preceding claims, **characterised in that** the filling of the receptacles (2) takes place in an ambient atmosphere.

16. Closing machine for closing bottles, cans, or similar receptacles (2) filled with a product or filling material, in particular an oxygen-sensitive filling material, at their receptacle mouths (2.2), making use of closure elements (13) under inert-gas atmosphere, with at least one closing station (7) with a closing tool (14), wherein at least one inert-gas chamber (18) or part chamber (18.1) is provided, formed at the closing machine (5) and subjected to the inert gas, in which the respective receptacle (2) to be closed is in each case taken up during the closing at least in the region comprising the receptacle mouth (2.2), wherein the closing machine (5) comprises a rotor (6) capable of being driven about a vertical machine axis (VA), with a plurality of closing stations (7) formed at the circumference of the rotor (6) and comprising in each case a closing tool (14), and wherein the inert-gas chamber (18) or part chamber (18.1) is configured as a ring-shaped chamber enclosing the machine axis (VA).

17. Closing machine according to claim 16, **characterised in that**, during the closing, the receptacles (2) are taken up only by a mouth region comprising the respective receptacle mouth (2.2) or by the receptacle part height comprising the respective receptacle mouth (2.2), in the inert-gas chamber (18) or part chamber (18.1).

18. Closing machine according to claim 16, **characterised in that**, during the closing, the receptacles (2) are in each case taken up as a whole, i.e. with their entire receptacle height, in the inert-gas chamber (18) or part chamber (18.1).

19. Closing machine according to any one of the preceding claims 16 to 18, **characterised in that** the at least one closing station (7) comprises a closing tool (14), which, at least during the closing, is taken up in the inert-gas chamber (18) at least by its function elements (14.1, 14.2) interacting with the respective closure element (13) and or receptacle (2).

20. Closing machine according to any one of the preceding claims 16 to 19, **characterised in that** the inert-gas chamber (18) is separated by an inside housing (19-22) from the ambient atmosphere.

21. Closing machine according to claim 16, **characterised in that** the inside housing (19-22), delimiting the inert-gas chamber (18) or part chamber (18.1), is configured as partly rotating with the rotor (6) as well as partly fixed-position, i.e. not circulating with the rotor (6).

22. Closing machine according to any one of the preceding claims 16 to 21, **characterised in that** the at least one closing station (7) comprises at least one receptacle carrier (15), and that the receptacle carrier (15) is provided outside the inert-gas chamber (18).

23. Closing machine according to any one of the preceding claims 16 to 22, **characterised by** connections (27) for delivering the inert gas into the inert-gas chamber (18), as well as by outlets (23, 25, 26) for conveying the inert gas out of the inert-gas chamber (18).

24. Closing machine according to any one of the preceding claims 16 to 23, **characterised by** means (28) for creating an inert-gas flow, preferably of a laminar or essentially laminar inert-gas flow inside the inert-gas chamber (18) or the part chamber (18.1).

25. Closing machine according to claim 24, **characterised by** means (28) for creating an inert-gas flow, with which the receptacles (2) are flowed around at least in the region of their receptacle mouths (2.2) during the closing.

26. Closing machine according to claim 24 or 25, **characterised by** means (28) for producing an inert-gas flow directed onto the receptacle mouths (2.2), for example with a flow direction from top to bottom or essentially from top to bottom.

27. Closing machine according to any one of the preceding claims 16 to 26, **characterised by** means (29) for applying gas to the receptacles (2) with the inert gas in its interior which is not taken up by filling material.

28. Closing machine according to claim 27, **characterised in that** the means for applying gas to the receptacles (2) are provided in the inert-gas chamber (18).

29. Closing machine according to claim 27 or 28, **characterised in that** the means for applying gas to the receptacles (2) are formed by at least one nozzle for the application of at least one inter-gas jet.

30. Closing machine according to any one of the preceding claims 16 to 29, **characterised in that** the inert gas is CO₂ and/or nitrogen.

31. Closing machine according to any one of the preceding claims 16 to 30, **characterised in that** it is arranged in a system (1) for filling and closing the receptacles (2) downstream of a filling machine (3), in which the filling of the receptacles (2) takes place preferably under normal atmosphere.

## Revendications

1. Procédé servant à fermer des bouteilles, des boîtes ou des contenants (2) similaires, en particulier des contenants (2) remplis d'un produit de remplissage sensible à l'oxygène à l'aide d'une capsuleuse (5) sous atmosphère de gaz inerte, dans laquelle capsuleuse (5) est réalisé un rotor (6) pouvant être entraîné en rotation autour d'un axe de machine (VA) vertical, pourvu de plusieurs postes de fermeture (7) réalisés au niveau de la périphérie du rotor (6) et présentant respectivement au moins un outil de fermeture (14), dans lequel l'espace de gaz inerte (18) ou l'espace partiel (18.1) est réalisé sous la forme d'un espace annulaire renfermant l'axe de machine (VA), et dans lequel la fermeture des contenants (2) est effectuée dans l'espace de gaz inerte (18) ou l'espace partiel (18.1) formé par la capsuleuse (5), contenant l'atmosphère sous gaz inerte, dans lequel les contenants (2) sont logés pendant la fermeture au moins dans la zone de leur embouchure de contenant (2.2).

2. Procédé selon la revendication 1, **caractérisé en ce que** la fermeture des contenants (2) est effectuée dans une enceinte (19 - 22) de la capsuleuse (5) formant l'espace de gaz inerte (18) ou l'espace partiel (18.1).

3. Procédé selon la revendication 1 ou 2, **caractérisé en ce que** les contenants (2) sont logés pendant la fermeture dans l'espace de gaz inerte (18) ou l'espace partiel (18.1) seulement par une zone d'embouchure présentant l'embouchure de contenant (2.2) respective ou avec une hauteur partielle de contenant présentant l'embouchure de contenant (2.2) respective.

4. Procédé selon la revendication 1 ou 2, **caractérisé en ce que** les contenants (2) sont logés pendant la fermeture dans l'espace de gaz inerte (18) ou l'espace partiel (18.1) respectivement en totalité, en d'autres termes par leur hauteur de contenant totale.

5. Procédé selon l'une quelconque des revendications précédentes, **caractérisé en ce que** le gaz inerte de l'atmosphère sous gaz inerte est du CO₂, ou de gaz de CO₂ et/ou de l'azote.

6. Procédé selon l'une quelconque des revendications précédentes, **caractérisé en ce que** l'atmosphère sous gaz inerte présente une teneur en oxygène nettement inférieure à 20 %.

7. Procédé selon la revendication 6, **caractérisé en ce que** l'atmosphère sous gaz inerte présente une teneur en oxygène < 5 %.

8. Procédé selon l'une quelconque des revendications précédentes, **caractérisé en ce qu'**avant la fermeture des contenants (2), un gazage de chaque contenant respectivement au moins unique est effectué avec un gaz inerte par l'intermédiaire de l'embouchure (2.2) du contenant.

9. Procédé selon la revendication 8, **caractérisé en ce que** le gazage des contenants (2) est effectué dans l'espace de gaz inerte (18) ou l'espace partiel (18.1) contenant l'atmosphère sous gaz inerte.

10. Procédé selon la revendication 8 ou 9, **caractérisé en ce que** le gazage des contenants est effectué par au moins un jet de gaz inerte sortant d'une buse (29).

11. Procédé selon l'une quelconque des revendications précédentes, **caractérisé en ce qu'**un flux de gaz inerte, par exemple un flux de gaz inerte laminaire ou sensiblement laminaire, est généré dans l'espace de gaz inerte (18) ou dans l'espace partiel (18.1).

12. Procédé selon la revendication 11, **caractérisé en ce que** les contenants (2) sont baignés d'un flux de gaz inerte au moins dans la zone de leur embouchure de contenant (2.2) lors de la fermeture.

13. Procédé selon la revendication 11 ou 12, **caractérisé en ce qu'**un flux de gaz inerte dirigé sur les embouchures de contenant (2.2) est généré dans l'espace de gaz inerte (18) ou dans l'espace partiel (18.1), par exemple selon une direction de flux partant du haut vers le bas ou sensiblement partant du haut vers le bas.

14. Procédé selon l'une quelconque des revendications précédentes, **caractérisé en ce que** des systèmes de fermeture (13) utilisés afin de fermer les contenants (2) sont baignés d'un flux de gaz inerte pendant et/ou avant l'application sur les contenants (2).

15. Procédé selon l'une quelconque des revendications précédentes, **caractérisé en ce que** le remplissage des contenants (2) est effectué sous une atmosphère ambiante.

16. Capsuleuse servant à fermer des bouteilles, des boîtes ou des contenants (2) similaires remplis d'un produit ou d'un produit de remplissage, en particulier d'un produit de remplissage sensible à l'oxygène au niveau de leurs embouchures de contenant (2.2) en utilisant des systèmes de fermeture (13) sous une atmosphère de gaz inerte, comprenant au moins poste de fermeture (7) pourvu d'un outil de fermeture (14), dans laquelle est prévu au moins un espace de gaz inerte (18) ou un espace partiel (18.1) réalisé au niveau de la capsuleuse (5) et pouvant être soumis à l'action du gaz inerte, dans lequel le contenant (2) à fermer respectivement est logé pendant la fermeture au moins par une zone présentant l'embouchure de contenant (2.2), dans laquelle la capsuleuse (5) comprend un rotor (6) pouvant être entraîné en rotation autour d'un axe de machine (VA) vertical, pourvu de plusieurs postes de fermeture (7) réalisés au niveau de la périphérie du rotor (6) et présentant respectivement au moins un outil de fermeture (14), et dans laquelle l'espace de gaz inerte (18) ou l'espace partiel (18.1) est réalisé sous la forme d'un espace annulaire renfermant l'axe de machine (VA).

17. Capsuleuse selon la revendication 16, **caractérisée en ce que** les contenants (2) sont logés pendant la fermeture dans l'espace de gaz inerte (18) ou dans l'espace partiel (18.1) seulement par une zone d'embouchure présentant l'embouchure de contenant (2.2) respective ou par une hauteur partielle de contenant présentant l'embouchure de contenant (2.2) respective.

18. Capsuleuse selon la revendication 16, **caractérisée en ce que** les contenants (2) sont logés dans l'espace de gaz inerte (18) ou dans l'espace partiel (18.1) pendant la fermeture respectivement totalement, en d'autres termes par leur hauteur de contenant totale.

19. Capsuleuse selon l'une quelconque des revendications 16 à 18, **caractérisée en ce que** l'au moins un poste de fermeture (7) présente un outil de fermeture (14), qui est logé dans l'espace de gaz inerte (18) au moins pendant la fermeture au moins par ses éléments fonctionnels (14.1, 14.2) coopérant avec le système de fermeture (13) et/ou le contenant (2) respectif.

20. Capsuleuse selon l'une quelconque des revendications précédentes 16 à 19, **caractérisé en ce que** l'espace de gaz inerte (18) est séparé de l'atmosphère ambiante par une enceinte (19 - 22).

21. Capsuleuse selon la revendication 16, **caractérisée en ce que** l'enceinte (19 - 22) délimitant l'espace de gaz inerte (18) ou l'espace partiel (18.1) est réalisée de manière à tourner en périphérie en partie avec le rotor (6) ainsi qu'en partie de manière stationnaire, en d'autres termes de manière à ne pas tourner en périphérie avec le rotor (6).

22. Capsuleuse selon l'une quelconque des revendications 16 à 21, **caractérisée en ce que** l'au moins un poste de fermeture (7) présente au moins un support de contenant (15), et que le support de contenant (15) est prévu à l'extérieur de l'espace de gaz inerte (18).

23. Capsuleuse selon l'une quelconque des revendications précédentes 16 à 22, **caractérisée par** des raccords (27) servant à amener le gaz inerte dans l'espace de gaz inerte (18), ainsi que par des sorties (23, 25, 26) servant à évacuer le gaz inerte hors de l'espace de gaz inerte (18).

24. Capsuleuse selon l'une quelconque des revendications précédentes 16 à 23, **caractérisée par** des moyens (28) servant à générer un flux de gaz inerte, de préférence un flux de gaz inerte laminaire ou sensiblement laminaire à l'intérieur de l'espace de gaz inerte (18) ou de l'espace partiel (18.1).

25. Capsuleuse selon la revendication 24, **caractérisée par** des moyens (28) servant à générer un flux de gaz inerte, duquel les contenants (2) sont baignés lors de la fermeture au moins dans la zone de leur embouchure de contenant (2.2).

26. Capsuleuse selon la revendication 24 ou 25, **caractérisée par** des moyens (28) servant à générer un flux de gaz inerte dirigé sur les embouchures de contenant (2.2), par exemple selon une direction de flux partant du haut vers le bas ou sensiblement partant du haut vers le bas.

27. Capsuleuse selon l'une quelconque des revendications précédentes 16 à 26, **caractérisée par** des moyens (29) servant à gazer du gaz inerte les contenants (2) au niveau de l'espace intérieur non occupé par le produit de remplissage.

28. Capsuleuse selon la revendication 27, **caractérisée en ce que** sont prévus les moyens servant à gazer les contenants (2) dans l'espace de gaz inerte (18).

29. Capsuleuse selon la revendication 27 ou 28, **caractérisée en ce que** les moyens servant à gazer les contenants (2) sont formés par au moins une buse servant à appliquer au moins un jet de gaz inerte.

30. Capsuleuse selon l'une quelconque des revendications 16 à 29, **caractérisée en ce que** le gaz inerte est du CO₂ et/ou de l'azote.

31. Capsuleuse selon l'une quelconque des revendications précédentes 16 à 30, **caractérisée en ce qu'**elle est montée en aval d'une machine de remplissage (3) dans une installation (1) servant à remplir et à fermer les contenants (2), dans laquelle le remplissage des contenants (2) est effectué de préférence sous une atmosphère normale.
